# EUROPÄISCHE PATENTSCHRIFT

(11) **EP 2 236 666 B1**
(45) Veröffentlichungstag und Bekanntmachung des Hinweises auf die Patenterteilung: **29.02.2012**
(21) Anmeldenummer: 10157263.4
(22) Anmeldetag: 23.03.2010
(51) Int. Cl.: D21F 7/08, D21F 7/10

(54) **Nahtbares Pressfilz mit flach hergestellter und nicht gewobener Trägerstruktur**
Seamable press felt with flat manufactured non-woven base structure
Feutre de presse ayant une zone de jonction et étant doté d'une structure de support non tissée fabriquée à plat

(30) Priorität: 02.04.2009 DE 102009002121
(43) Veröffentlichungstag der Anmeldung: 06.10.2010
(73) Patentinhaber: Voith Patent GmbH, 89520 Heidenheim (DE)
(72) Erfinder: Köckritz, Uwe, 89518, Heidenheim (DE)

(56) Entgegenhaltungen:
- EP-A1- 0 290 653
- WO-A1-89/12717
- US-A- 3 948 722

## Beschreibung

Die Erfindung betrifft ein nahtbares Pressfilz für eine Maschine zur Herstellung und/oder Behandlung einer Faserstoffbahn, wie beispielsweise einer Papier-, Karton- oder Tissuebahn sowie ein Verfahren zu deren Herstellung.

Pressfilze bestehen üblicherweise aus einer die Zuglast aufnehmenden Trägerstruktur, die auch im Wesentlichen die Dimensionsstabilität des Pressfilzes bereitstellt.

Die Trägerstrukturen heutiger nahtbarer Pressfilze sind oftmals rund gewobenen, wobei die Maschinenrichtungsgame unter Ausbildung von Nahtschlaufen zurückgewoben sind. Der Nachteil rund gewobener Strukturen besteht darin, dass der Rundwebvorgang zeitintensiv und kostspielig ist. Des Weiteren ist, da die Kettgame die Maschinenquerrichtungs- und die Schussgarne die Maschinenrichtungsgarne bilden, die Länge solcher Trägerstrukturen auf die Breite der beim Weben verwendeten Webmaschinen begrenzt.

Um das kostspielige Rundweben zu ersetzen, werden in dem aus der WO89/12717 bekannten Stand der Technik nahtbare Pressfilze mit flach gewobenen Trägerstrukturen vorgeschlagen. Bei diesen Pressfilzen wird das flach gewobene Gewebe unter Ausbildung von Umschlagkanten auf sich selbst abgelegt, wobei Querfäden aus dem Gewebe im Bereich der Umschlagkanten entfernt werden. In diesem Fall stellen die Maschinenrichtungsfäden des Gewebes im Bereich der Umschlagkanten die Nahtschlaufen des nahtbaren Pressfilzes bereit. Das in der WO89/12717 beschriebene Verfahren erlaubt die einfache Herstellung von Geweben, die dann auf die entsprechenden Dimensionen des herzustellenden Pressfilzes konfektioniert werden.

Insbesondere bei Pressfilzanwendungen besteht seit langer Zeit der Wunsch die teuer herzustellenden Gewebe durch Gelegestrukturen und/oder Wirkstrukturen zu ersetzen, da Gelege und Gewirke deutlich schneller (mit oftmals mehr als 10 facher Geschwindigkeit) gegenüber Geweben hergestellt werden können.

Aus der EP0261488 ist bekannt, die Trägerstruktur eines Pressfilzes aus einer flach hergestellten Kettenwirkstruktur aufzubauen und diese analog zu dem in der WO89/12717 genannten Verfahren unter Ausbildung von Umschlagkanten auf sich selbst abzulegen. Bei der EP0261488 werden aber die Nahtschlaufen durch zusätzliche Drahtwendeln bereitgestellt, die in die Kettenwirkstruktur im Bereich der Umschlagkanten eingehängt sind. Durch diese Anordnung bildet die Struktur des Pressfilzes im Nahtbereich ein gegenüber dem übrigen Pressfilz erhebliche Unregelmäßigkeit aus, was zu Vibrationen beim Betrieb solcher Pressfilze und Markierungen in dem mit diesen hergestellten Papier führen kann.

Aus der EP 0 290 653 A1 geht eine Materialbahn insbesondere für Papiermaschinenbespannungen hervor, welche Längs- und Querfäden aufweist, wobei Fäden einer Richtung aus einem Seelenfaden und zumindest einem diesen umhüllenden Maschenfaden bestehen.

Die US 3,948,722 zeigt ein dimensionsstabiles Kettengewirk für eine Papiermaschinenbespannung, welches eine Mehrzahl von einander kreuzenden Fäden einer Stärke von mindestens 500 den sowie weiteren dazwischen eingelegten Fäden und/oder Harz zur Stabilisierung aufweist.

Es ist die Aufgabe der vorliegenden Erfindung ein in der Maschine nahtbares Pressfilz bereitzustellen, welches eine günstig herzustellende und nicht markierende Trägerstruktur hat.

Die Aufgabe wird erfindungsgemäß gelöst durch ein Pressfilz für eine Maschine zur Herstellung und/oder Behandlung einer Faserstoffbahn, insbesondere Papier-, Karton- oder Tissuebahn. Das Pressfilz hat eine die Dimensionsstabilität des Filzes im Wesentlichen beeinflussende Trägerstruktur. Hierbei umfasst die Trägerstruktur ein flach hergestelltes textiles Flächengebilde, das gebildet ist aus Längsgarnen und diese kreuzenden Quergarnen sowie aus Nähgarnen, welche die Längs- und die Quergarne an den Kreuzungsstellen miteinander verbinden.

Das textile Flächengebilde des erfindungsgemäßen Pressfilzes ist länger als die Länge der Trägerstruktur und in Abschnitten derart auf sich selbst abgelegt, dass die Trägerstruktur durch mehrere sich jeweils auf der gesamten Länge der Trägerstruktur erstreckende Lagen des textilen Flächengebildes gebildet ist. Hierbei sind die aufeinander angeordneten Lagen zumindest abschnittsweise miteinander verbunden.

Durch das Aufeinanderablegen der Abschnitte des textilen Flächengebildes sind Umschlagkanten gebildet, die sich quer zur Längsrichtung der Trägerstruktur erstrecken und die ein eines und ein anderes querseitiges Ende der Trägerstruktur festlegen. Im Bereich der Umschlagkanten verlaufen die Längsgarne gekrümmt um an den beiden querseitigen Enden der Trägerstruktur jeweils Nahtschlaufen auszubilden. Die Trägerstruktur ist in einer Papiermaschine nahtbar, indem die beiden querseitigen Enden der Trägerstruktur zum Endlosmachen der Trägerstruktur zueinander geführt werden und die Nahtschlaufen unter Ausbildung eines sich in Querrichtung der Trägerstruktur erstreckenden Verbindungskanals miteinander in Eingriff gebracht sind. Zum Verbinden der beiden querseitigen Enden der Trägerstruktur ist ein Steckdraht durch den Verbindungskanal der Trägerstruktur geführt.

Dabei sind die Quergarne zueinander beabstandet, wobei der Abstand zwischen benachbarten Quergarnen zumindest dem Durchmesser der Quergarne entspricht. In diesem Fall sind die Lagen des textilen Flächengebildes vorzugsweise so aufeinander abgelegt, dass Quergarne der einen Lage zwischen benachbarten Quergarnen der anderen Lage angeordnet sind und umgekehrt. Hierdurch kann die Dicke zweier aufeinander abgelegter Lagen reduziert werden. Des Weiteren werden die aufeinander abgelegten Lagen zueinander fixiert.

Durch die erfindungsgemäße Lösung wird ein Pressfilz mit einer nicht gewobenen Trägerstruktur bereitgestellt, die sowohl Längs- als auch Quergarne hat. Die Längsgarne stellen hierbei die Elemente dar, die zumindest den wesentlichen Teil der auf das Pressfilz einwirkenden Zuglast aufnehmen. Die Quergarne legen zumindest den wesentlichen Teil der Querstabilität des Pressfilzes fest. Da bei der erfindungsgemäßen Lösung die Längsgarne auch die Nahtschlaufen bereitstellen, können die in der EP0261488 vorgeschlagenen Drahtwendeln im Nahtbereich entfallen. Da das erfindungsgemäße Pressfilz eine Trägerstruktur hat, die ein nicht gewobenes textiles Flächengebilde umfasst oder sogar aus diesem gebildet ist, kann diese einfach und schnell und damit kostengünstig hergestellt werden.

Die erfindungsgemäße Lösung verbindet somit die Vorzüge der aus der WO89/12717 und EP0261488 bekannten Lösungen.

Vorteilhafte Ausgestaltungen und Weiterbildungen sind in den Unteransprüchen angegeben.

Die auf sich selbst abgelegten Abschnitte des textilen Flächengebildes können zwei oder mehr ganze Lagen ausbilden. Ist die Trägerstruktur beispielsweise zweilagig, d.h. wird durch zwei sich jeweils über die Länge der Trägerstruktur erstreckende Lagen des textilen Flächengebildes gebildet, so können beispielsweise die beiden Endabschnitte des flach hergestellten textilen Flächengebildes so auf dem Mittenabschnitt des textilen Flächengebildes abgelegt sein, dass sich diese zu einer den Mittenabschnitt vollständig bedeckenden Lage ergänzen. In diesem Fall ist also das textile Flächengebildet in etwa doppelt so lang wie die Trägerstruktur und das Pressfilz.

Selbstverständlich kann die Trägerstruktur auch drei Lagen des textilen Flächengebildes umfassen oder durch diese gebildet sein. In diesem Fall kann beispielsweise das textile Flächegebilde in drei Abschnitte gleicher Länge aufgeteilt sein, beispielsweise zwei Endabschnitte und einen Mittenabschnitt, die aufeinander abgelegt sind, indem beispielsweise der eine Endabschnitt die eine Seite des Mittenabschnitts vollständig bedeckt und der andere Endabschnitt die der einen Seite gegenüberliegende andere Seite des Mittenabschnitts vollständig bedeckt.

Vorzugsweise sind die aufeinander abgelegten Abschnitte des textilen Flächengebildes durch Vernähen und/oder Vernadeln miteinander verbunden. Im letzt genannten Fall können die Abschnitte bspw. durch eine aufgenadelte Vliesstruktur aus Stapelfasern miteinander verbunden sein.

Um das Durchführen des Steckdrahts durch den Verbindungskanal zu erleichtern, sieht eine bevorzugte Ausgestaltung der Erfindung vor, dass im Bereich der Umschlagkanten jeweils ein oder mehrere Quergarne aus dem textilen Flächengebilde entfernt ist bzw. sind.

Das textile Flächengebilde ist vorzugsweise eine Kettenwirkstruktur oder ein Drehergewebe. Vorzugsweise ist die Trägerstruktur nur durch die eine Kettenwirkstruktur oder das eine Drehergewebe gebildet. Diese beiden Strukturen sind sehr einfach und kostengünstig herzustellen und können beispielsweise in nahezu beliebigen Abmessungen als Rollenware vorgefertigt und entsprechend den spezifischen Dimensionen des herzustellenden Pressfilzes konfektioniert werden.

Vorzugsweise erstrecken sich die Längsgarne in der Trägerstruktur bis auf den Bereich der Nahtschlaufen gerade. Des Weiteren erstrecken sich vorzugsweise die Quergarne in der Trägerstruktur gerade. Unter dem Begriff der "geraden Erstreckung in der Trägerstruktur" soll vorliegend verstanden werden, dass sich die Garne zur Bereitstellung der Trägerstruktur nicht gekrümmt erstrecken, wie dies bspw. bei einem Gewebe der Fall ist. Die o.g. Definition soll nicht ausschließen, das die Garne gekrümmt verlaufen, wenn die Trägerstruktur gekrümmt verläuft, wie dies bspw. bei der endlos gemachten Trägerstruktur der Fall ist.

Bei einem Gewebe erstrecken sich die Garne wechselseitig gekrümmt. Der Vorteil im geraden Verlauf der Längs- und/oder Quergarne liegt einerseits darin, dass weniger Garnmaterial zur Herstellung des textilen Flächengebildes benötigt wird. Ferner sind solche Strukturen insbesondere bei der Verwendung als Pressfilz dimensionsstabiler als ein Gewebe, da eine durch gerade Garne aufgebaute Struktur bei Krafteinwirkung im Pressnip weniger Verzug zeigt als ein Gewebe mit gekrümmt verlaufenden Garnen.

Zur Verbesserung der Nahtbarkeit ist es sinnvoll, wenn die Längsgarne Monofilamentgarne sind, da in diesem Fall der Steckdraht deutlich einfacher durch den Verbindungskanal geführt werden kann als wenn die Längsgarne durch Multifilamentgarne gebildet sind. Vorzugsweise sind die die Längsgarne bildenden Monofilamentgarne aus einem Polyamid und/oder einem Polyamid Copolymer gebildet oder enthalten diese(s).

Zur Verbesserung der Anbindung der Vliesstruktur an die Trägerstruktur ist es sinnvoll, wenn die Quergarne Multifilamentgarne und/oder Stapelfasergarne sind. In Multifilamentgarnen und/oder Stapelfasergarnen können die Stapelfasern der Vliesstruktur deutlich besser verankert werden als in Monofilamentgarnen. Denkbar ist in diesem Zusammenhang beispielsweise, dass die Multifilamentgarne aus mehreren miteinander verzwirnten Monofilamentgamen gebildet sind. Denkbar sind hier bspw. 4-fach Zwirne, 6-fach Zwirne, 9-fach Zwirne oder 10-fach-Zwirne, um nur einige mögliche Zwirne zu nennen.

Ferner ist es denkbar, dass die Längsgarne zueinander beabstandet sind und der Abstand zwischen benachbarten Längsgarnen zumindest dem Durchmesser der Längsgarne entspricht. In diesem Fall sind die Lagen des textilen Flächengebildes vorzugsweise so aufeinander abgelegt, dass Längsgarne der einen Lage zwischen benachbarten Längsgarnen der anderen Lage angeordnet sind und umgekehrt.

Um Markierungen durch lokale Dickenschwankungen zu reduzieren, sind die Durchmesser der Quergarne vorzugsweise dem Durchmesser des Steckdrahts angepasst. Eine bevorzugte Ausgestaltung der Erfindung sieht daher vor, dass der Durchmesser der Quergarne im wesentlichen dem Durchmesser des Steckdrahts entspricht.

Vorzugsweise erstrecken sich die Längsgarne in der vorgesehenen Maschinenrichtung und die Quergarne in der vorgesehenen Maschinenquerrichtung des Pressfilzes.

Das erfindungsgemäße Verfahren zur Herstellung eines Pressfilzes, das in einer Maschine zur Herstellung und/oder Behandlung einer Faserstoffbahn nahtbar ist und eine Trägerstruktur hat, umfasst bei der Herstellung der Trägerstruktur die folgenden Schritte:
a) Bereitstellen eines flach hergestellten textilen Flächengebilde das gebildet ist aus Längsgarnen und diese kreuzenden Quergarnen sowie die Längs- und die Quergarne an den Kreuzungsstellen miteinander verbindenden Nähgarnen, wobei das textile Flächengebilde länger ist als die Länge der Trägerstruktur,
b) Ablegen des textilen Flächengebildes auf sich selbst, durch Aufeinanderlegen von Abschnitten des textilen Flächengebildet derart, dass die Trägerstruktur durch mehrere sich jeweils auf der gesamten Länge der Trägerstruktur erstreckende Lagen des textilen Flächengebildes gebildet wird, wobei durch das Aufeinanderablegen der Abschnitte des textilen Flächengebildes Umschlagkanten gebildet werden, die sich quer zur Längsrichtung der Trägerstruktur erstrecken und die ein eines und ein anderes querseitiges Ende der Trägerstruktur festlegen, wodurch die im Bereich der Umschlagkanten gekrümmt verlaufenden Längsgarne an den beiden querseitigen Enden der Trägerstruktur jeweils Nahtschlaufen ausbilden, und wobei die Quergarne zueinander beabstandet sind, wobei der Abstand zwischen benachbarten Quergarnen zumindest dem Durchmesser der Quergarne entspricht und die Lagen des textilen Flächengebildes so aufeinander abgelegt sind, dass Quergarne der einen Lage zwischen benachbarten Quergarnen der anderen Lage angeordnet sind und umgekehrt,
c) Endlosmachen des auf sich selbst abgelegten, die Trägerstruktur bildenden Flächengebildes durch Zusammenführen der Nahtschlaufen des einen querseitigen Endes und der Nahtschlaufen des anderen querseitigen Endes unter Ausbildung eines Verbindungskanals und Durchführen eines Steckdrahts durch den Verbindungskanal.

Das erfindungsgemäße Verfahren kann nach einer Weiterbildung der Erfindung den weiteren Schritt umfassen, dass jeweils ein oder mehrere Quergarne aus dem textilen Flächengebilde im Bereich der Umschlagkanten entfernt wird bzw. werden.

Des Weiteren kann das erfindungsgemäße Verfahren nach einer Weiterbildung der Erfindung den Schritt umfassen, dass die aufeinander abgelegten Lagen des die Trägerstruktur bildenden textilen Flächengebildes miteinander verbunden werden.

Hierbei ist es möglich, dass die Lagen nur entlang von Linien miteinander verbunden werden, wie dies bspw. beim Vernähen der Lagen miteinander der Fall sein kann. Denkbar ist auch, die Lagen flächig miteinander zu verbinden, wie dies bspw. der Fall sein kann, wenn die Lagen miteinander verklebt werden.

Das flach hergestellte textile Flächengebilde hat zwei Querkanten, die das textile Flächengebilde in seiner Länge begrenzen sowie zwei Längskanten, die das textile Flächengebilde in seiner Breite begrenzen. Des weiteren hat das textile Flächengebilde eine Oberseite und eine dieser gegenüberliegende Unterseite.

Nach einer bevorzugten Ausgestaltung des erfindungsgemäßen Verfahrens wird vorgeschlagen, dass aus dem textilen Flächengebilde vor Schritt b) ein schlauchförmiges Gebilde erzeugt wird.

Hierbei ist es insbesondere denkbar, dass das textile Flächengebilde zur Bildung des schlauchförmigen Gebildes im Bereich seiner beiden Querkanten mit sich selbst verbunden wird, indem ein an die eine Querkante angrenzender einer Endabschnitt des textilen Flächengebildes auf einen an die andere Querkante angrenzenden anderen Endabschnitt des textilen Flächengebildes abgelegt wird. Vorzugsweise erfolgt das Ablegen derart, dass entweder die Oberseite des einen Endabschnitts auf der Oberseite des anderen Endabschnitts abgelegt wird oder die Unterseite des einen Endabschnitts auf der Unterseite des anderen Endabschnitts abgelegt wird und die aufeinander abgelegten Endabschnitte zumindest abschnittweise miteinander verbunden werden. Die Verbindung kann hierbei bspw. mittels eines Verfahrens erfolgen, bei dem das Material des Flächengebildes, d.h. die Längsfäden und/oder Querfäden und/oder Nähfäden, im Bereich der beiden Endabschnitte des textilen Flächengebildes zumindest teilweise durch Verschmelzen miteinander verbunden werden.

Denkbar ist insbesondere, dass nach der Herstellung des schlauchförmigen Gebildes, Schritt b) durchgeführt wird. Ferner ist denkbar, dass nach Schritt c) eine Fixierung der Nahtschlaufen erfolgt. Hierzu ist es insbesondere denkbar, dass nach Verbinden der Nahtschlaufen die aus mehreren Lagen des textilen Flächengebildes gebildete Trägerstruktur um zwei zueinander parallele Walzen geführt wird, mittels deren die Trägerstruktur in ihrer Längserstreckung gespannt wird, wodurch die Nahtschlaufen in ihrem Verlauf fixiert werden. Die Fixierung kann zusätzlich zu der Zugspannung unter Einwirkung von Temperatur erfolgen. Hierzu ist es bspw. denkbar, dass eine oder beide der Walzen beheizt sind. Denkbar ist auch, das textile Flächengebilde auf andere Art und Weise, bspw. durch Wärmestrahlung, einer Temperaturbehandlung während der Zugspannung zu unterziehen. Zusätzlich zu der Zugspannung kann das die mehrlagige Struktur bildende textile Flächengebilde auch durch einen Pressspalt geführt werden.

Die Erfindung wird nachfolgend anhand von schematischen, nicht maßstäblichen Zeichnungen weiter erläutert. Es zeigen:
- Figur 1: eine Ausführungsform eines erfindungsgemäßen Verfahrens zur Herstellung eines erfindungsgemäßen Pressfilzes,
- Figur 2: eine Ausführungsform eines erfindungsgemäßen Verfahrens zur Herstellung eines erfindungsgemäßen Pressfilzes,
- Figur 3: eine Ausführungsform eines erfindungsgemäßen Pressfilzes.

Die Figur 1 zeigt eine Ausführungsform eines erfindungsgemäßen Verfahrens zur Herstellung eines erfindungsgemäßen Pressfilzes mit einer Trägerstruktur 11, wobei die Herstellung der Trägerstruktur 11 die nachfolgend beschriebenen Schritte umfasst.

Es wird eine textiles Flächengebilde 1 bereitgestellt. Das textile Flächengebilde 1 ist gebildet aus Längsgarnen 2 sowie Quergarnen 3a, 3b, 3c, welche die Längsgarne 2 kreuzen. Die Längsgarne 2 sind mit den Quergarnen 3a, 3b, 3c an den Kreuzungsstellen mittels Nähgarnen 4 miteinander verbunden. Vorliegend bildet das textile Flächengebilde 1 eine einlagige Kettenwirkstruktur. Die Längsgarne 2 sind aus einem Polyamid und als Monofilamentgarne ausgebildet, wohingegen die Quergarne 3a, 3b, 3c als Multifilamentgarne ausgebildet sind.

Die Kettenwirkstruktur 1 ist länger als die Länge der herzustellenden Trägerstruktur 11. Vorliegend ist die Kettenwirkstruktur 1 etwa doppelt so lang wie die herzustellende Trägerstruktur 11. Die Kettenwirkstruktur 1 hat in ihrer Länge betrachtet zwei Endabschnitte 5b, 5c sowie einen Mittenabschnitt 5a, wobei die beiden Endabschnitte 5b, 5c zusammen in etwa die Länge des Mittenabschnitts 5a haben (siehe Figur 1a). Hierbei sind die Quergarne des einen Endabschnitts 5b mit dem Bezugszeichen 3b und die des anderen Endabschnitts 5c mit dem Bezugszeichen 3c versehen. Ferner sind die Quergarne 3a, 3b und 3c zueinander beabstandet, wobei der Abstand zwischen benachbarten Quergarnen 3a, 3b, 3c zumindest dem Durchmesser der Quergarne 3a, 3b, 3c selbst entspricht.

In den Figuren 1b und 1c ist das Ablegen des textilen Flächengebildes 1 auf sich selbst gezeigt. Hierzu werden die beiden Endabschnitte 5b, 5c jeweils derart auf dem Mittenabschnitt 5a abgelegt, dass die Trägerstruktur 11 durch mehrere sich jeweils auf der gesamten Länge der Trägerstruktur 11 erstreckende Lagen des textilen Flächengebildes 1 gebildet wird. Mit anderen Worten bilden die beiden Endabschnitte 5b, 5c zusammen eine Lage der Trägerstruktur 11, wie der Mittenabschnitt 5a eine Lage der Trägerstruktur 11 bildet. Durch das aufeinander Ablegen der Endabschnitte 5b, 5c auf dem Mittenabschnitt 5a werden des weiteren Umschlagkanten 6, 7 gebildet, die sich quer zur Längsrichtung der Trägerstruktur 11 erstrecken und die ein eines und ein anderes querseitiges Ende der Trägerstruktur 11 festlegen.

Man erkennt aus der Darstellung der Figur 1c, dass die Lagen des textilen Flächengebildes 1 so aufeinander abgelegt sind, dass Quergarne 3b, 3c, der einen Lage zwischen benachbarten Quergarnen 3a der anderen Lage angeordnet sind und umgekehrt.

Vor dem aufeinander Ablegen oder danach können nun eines oder mehrerer der Quergarne 3b, 3c aus dem textilen Flächengebilde 1 im Bereich der Umschlagkanten 6, 7 entfernt werden: Die im Bereich der Umschlagkanten 6, 7 gekrümmt verlaufenden Längsgarne 2 bilden an den beiden querseitigen Enden der Trägerstruktur 11 jeweils Nahtschlaufen 8, 9 aus, durch welche zum Endlosmachen der Trägerstruktur 11 ein Steckdraht 10 führbar ist (siehe Figur 1 d).

Nachfolgend werden die aufeinander abgelegten Lagen des textilen Flächengebildes 1 miteinander verbunden. Dies kann bspw. durch Vernähen der Lagen erfolgen und/oder beim Vernadeln einer Vliesstruktur aus Stapelfasern.

Die Figur 2 zeigt eine weitere Ausführungsform eines erfindungsgemäßen Verfahrens zur Herstellung eines erfindungsgemäßen Pressfilzes mit einer Trägerstruktur 11.

Das in der Figur 2 beschriebene Verfahren fügt dem aus der Figur 1 bekannten Verfahren bspw. den in der Figur 2b beschriebenen Fertigungsschritt hinzu, bei dem aus dem textilen Flächengebilde 1, bevor dieses in ganzen Lagen auf sich selbst abgelegt wird, aus dem textilen Flächengebilde ein schlauchförmiges Gebilde hergestellt wird.

Das textile Flächengebilde 1 hat zwei Querkanten 18, 19, die das textile Flächengebilde in seiner Länge begrenzen sowie eine Oberseite 20 und eine dieser gegenüberliegende Unterseite 21.

Zur Bildung des schlauchförmigen Gebildes 25 wird das textile Flächengebilde 1 im Bereich seiner beiden Querkanten 18, 19 mit sich selbst verbunden. Hierzu wird ein an die eine Querkante 18 angrenzender einer Endabschnitt 26 des textilen Flächengebildes 1 auf einen an die andere Querkante 19 angrenzenden anderen Endabschnitt 27 des textilen Flächengebildes abgelegt. Das Ablegen erfolgt vorliegend derart, dass die Oberseite 20 des einen Endabschnitts 26 auf der Oberseite 20 des anderen Endabschnitts 27 abgelegt wird. Nachfolgend werden die aufeinander abgelegten Endabschnitte 26, 27 in einem Verbindungsbereich 24 miteinander verbunden, bspw. durch eine Heißdrahtvorrichtung 23. Der Verbindungsbereich 24 verläuft in der Darstellung der Figur 2 rechts von der durch das Bezugszeichen 22 bezeichneten Trennstelle. Ferner werden die in der Darstellung der Figur 2 links der Trennlinie 22 liegenden Teile der Endabschnitte 26, 27 beim Verbinden mit der Heißdrahtvorrichtung von dem textilen Flächengebilde 1 abgetrennt.

Der Verbindungsbereich 24 kann nachfolgend bspw. mittels Ultraschalleinwirkung geglättet werden.

In den Figuren 2c und 2d ist das Ablegen des schlauchförmigen Gebildes 25 auf sich selbst gezeigt. Hierbei werden mehrere, vorliegend zwei, sich jeweils auf der gesamten Länge der Trägerstruktur 11 erstreckende Lagen 28, 29 des textilen Flächengebildes 1 gebildet wird. Durch das auf sich selbst Ablegen des schlauchförmigen Gebildes 25 werden die Umschlagkanten 6, 7 gebildet, die sich quer zur Längsrichtung der Trägerstruktur 11 erstrecken und die ein eines und ein anderes querseitiges Ende der Trägerstruktur 11 festlegen.

Man erkennt aus der Darstellung der Figur 2d, dass die Lagen 28, 29 des textilen Flächengebildes 1 so aufeinander abgelegt sind, dass Quergarne 3 der einen Lage 28 zwischen benachbarten Quergarnen 3 der anderen Lage 29 angeordnet sind und umgekehrt.

Vor dem aufeinander Ablegen oder danach können ein oder mehrere der Quergarne 3 aus dem textilen Flächengebilde 1 im Bereich der Umschlagkanten 6, 7 entfernt werden. Die im Bereich der Umschlagkanten 6, 7 gekrümmt verlaufenden Längsgarne 2 bilden an den beiden querseitigen Enden der Trägerstruktur 11 jeweils Nahtschlaufen 8, 9 aus.

Die aufeinander abgelegten Lagen 28, 29 des schlauchförmigen Gebildes 25 können miteinander verbunden werden. Dies kann bspw. durch Vernähen der Lagen 28, 29 erfolgen.

Bei dem in der Figur 2e gezeigten Verfahrensschritt wird das auf sich selbst abgelegte schlauchförmige Gebilde 25 zur weiteren Herstellung der Trägerstruktur 11 endlos gemacht indem die Nahtschlaufen 8, 9 der beiden querseitigen Enden unter Ausbildung eines Verbindungskanals zusammengeführt werden, durch welchen ein Steckdraht 10 geführt wird (siehe Figur 2e). Beim Endlosmachen des auf sich selbst abgelegten schlauchförmigen Gebildes 25 wird dieses um zwei zueinander beabstandete und parallel ausgerichtete Walzen 30, 31 geführt, deren Abstand zueinander in Richtung L veränderbar, insbesondere vergrößerbar, ist, so dass auf die Trägerstruktur 11 in deren Längserstreckung, d.h. in Längsrichtung der Längsgarne, eine Zugspannung erzeugt werden kann. Hierdurch können die Nahtschlaufen 8, 9 in deren Form fixiert werden. Vorliegend ist zumindest eine der Walzen 30, 31 beheizt, so dass das Fixieren der Nahtschlaufen 8, 9 unter Einwirkung von Zugspannung und Temperatur erfolgt.

Nach dem Fixieren wird die Trägerstruktur 11 einer Vernadelungseinrichtung 32 zugeführt, mittels der eine Stapelfasern umfassende Vliesstruktur 33 mit der Trägerstruktur 11 vernadelt wird.

Die Figur 2 zeigt ein fertig hergestelltes erfindungsgemäßes Pressfilz 12. Das Pressfilz 12 hat die aus den Figuren 1 und 2 bekannte Trägerstruktur 11, die auf ihrer der Maschine zugewandten Seite 13 mit einer oder mehreren maschinenseitigen Faservlieslagen 14 und auf ihrer der Faserstoffbahn zugewandten Seite 15 mit einer oder mehreren papierseitigen Faservlieslagen 16 benadelt ist. Die Faservlieslagen 14, 16 sind im Bereich der Nahtschlaufen 8, 9 auf ihrer gesamten Breite (Maschinenquerrichtung) und ihrer gesamten Dicke bis zur Trägerstruktur 11 durchtrennt, so dass das erfindungsgemäße Pressfilz 12 in einer Papier-, Karton- oder Tissuemaschine genahtet werden kann, indem die beiden querseitigen Enden der Trägerstruktur 11 zum Endlosmachen der Trägerstruktur 11 zueinander geführt und die Nahtschlaufen 8, 9 unter Ausbildung eines sich in Querrichtung der Trägerstruktur 11 erstreckenden Verbindungskanals 17 miteinander in Eingriff gebracht werden und durch den Verbindungskanal 17 zum Verbinden der Nahtschlaufen 8, 9 der Trägerstruktur 11 der Steckdraht 10 geführt ist.

## Patentansprüche

1. Pressfilz (12) für eine Maschine zur Herstellung und/oder Behandlung einer Faserstoffbahn, insbesondere Papier-, Karton- oder Tissuebahn, mit einer die Dimensionsstabilität des Filzes im Wesentlichen beeinflussenden Trägerstruktur (11), die ein flach hergestelltes textiles Flächengebilde (1) umfasst, das gebildet ist aus Längsgarnen (2) und diese kreuzenden Quergarnen (3) sowie die Längs- und die Quergarne an den Kreuzungsstellen miteinander verbindenden Nähgarnen (4), wobei das textile Flächengebilde (1) länger ist als die Länge der Trägerstruktur (11) und in Abschnitten derart auf sich selbst abgelegt ist, dass die Trägerstruktur (11) durch mehrere sich jeweils auf der gesamten Länge der Trägerstruktur (11) erstreckende Lagen (28, 29) des textilen Flächengebildes (1) gebildet ist und die Lagen (28, 29) zumindest abschnittsweise miteinander verbunden sind, wobei durch das Aufeinanderablegen der Abschnitte des textilen Flächengebildes (1) Umschlagkanten (6, 7) gebildet sind, die sich quer zur Längsrichtung der Trägerstruktur (11) erstrecken und die ein eines und ein anderes querseitiges Ende der Trägerstruktur (11) festlegen, wobei die Längsgarne (2) im Bereich der Umschlagkanten (6, 7) gekrümmt verlaufen, um an den beiden querseitigen Enden der Trägerstruktur (11) jeweils Nahtschlaufen (8, 9) auszubilden, wobei die Trägerstruktur (11) in einer Maschine nahtbar ist, indem die beiden querseitigen Enden der Trägerstruktur (11) zum Endlosmachen der Trägerstruktur (11) zueinander geführt und die Nahtschlaufen (8, 9) unter Ausbildung eines sich in Querrichtung der Trägerstruktur (11) erstreckenden Verbindungskanals (17) miteinander in Eingriff gebracht sind und durch den Verbindungskanal (17) zum, Endlosmachen der Trägerstruktur (11) ein Steckdraht (10) geführt ist, wobei die Quergarne (3) zueinander beabstandet sind und der Abstand zwischen benachbarten Quergarnen (3) zumindest dem Durchmesser der Quergarne (3) entspricht und dass die Lagen (28, 29) des textilen Flächengebildes (1) so aufeinander abgelegt sind, dass Quergarne (3) der einen Lage (28, 29) zwischen benachbarten Quergarnen (3) der anderen Lage (29, 28) angeordnet sind und umgekehrt.

2. Pressfilz nach Anspruch 1 oder 2, **dadurch gekennzeichnet, dass** im Bereich der Umschlagkanten (8, 9) jeweils ein oder mehrere der Quergarne (3) aus dem textilen Flächengebilde (1) entfernt ist bzw. sind.

3. Pressfilz nach einem der vorangehenden Ansprüche, **dadurch gekennzeichnet, dass** das textile Flächengebilde (1) eine Kettenwirkstruktur oder ein Drehergewebe ist.

4. Pressfilz nach einem der vorangehenden Ansprüche, **dadurch gekennzeichnet, dass** sich die Längsgarne (2) in der Trägerstruktur (11) bis auf den Bereich der Nahtschlaufen (8, 9) gerade erstrecken.

5. Pressfilz nach einem der vorangehenden Ansprüche, **dadurch gekennzeichnet, dass** sich die Quergarne (3) in der Trägerstruktur (11) gerade erstrecken.

6. Pressfilz nach einem der Ansprüche 3 bis 5, **dadurch gekennzeichnet, dass** die Trägerstruktur (11) nur durch die eine Kettenwirkstruktur oder das eine Drehergewebe gebildet ist.

7. Pressfilz nach einem der vorangehenden Ansprüche, **dadurch gekennzeichnet, dass** die Quergarne (3) Multifilamentgarne und/oder Stapelfasergame sind.

8. Pressfilz nach Anspruch 7, **dadurch gekennzeichnet, dass** die Multifilamentgarne gezwirnt sind.

9. Pressfilz nach einem der vorangehenden Ansprüche, **dadurch gekennzeichnet, dass** die Längsgarne (2) Monofilamentgarne sind.

10. Pressfilz nach einem der vorangehenden Ansprüche, **dadurch gekennzeichnet, dass** die Längsgarne (2) zueinander beabstandet sind und der Abstand zwischen benachbarten Längsgarnen (2) zumindest dem Durchmesser der Längsgarne (2) entspricht.

11. Pressfilz nach Anspruch 10, **dadurch gekennzeichnet, dass** die Lagen (28, 29) des textilen Flächengebildes (1) so aufeinander abgelegt sind, dass Längsgarne (2) der einen Lage (28, 29) zwischen benachbarten Längsgarnen (2) der anderen Lage (29, 28) angeordnet sind und umgekehrt.

12. Pressfilz nach einem der vorangehenden Ansprüche, **dadurch gekennzeichnet, dass** der Durchmesser der Quergarne (3) im Wesentlichen dem Durchmesser des Steckdrahts (10) entspricht.

13. Pressfilz nach einem der vorangehenden Ansprüche, **dadurch gekennzeichnet, dass** sich die Längsgarne (2) in der vorgesehenen Maschinenrichtung und die Quergarne (3) in der vorgesehenen Maschinenquerrichtung erstrecken.

14. Verfahren zur Herstellung eines Pressfilzes (12), das in einer Maschine zur Herstellung und/oder Behandlung einer Faserstoffbahn nahtbar ist und eine Trägerstruktur (11) hat, wobei die Herstellung der Trägerstruktur (11) die folgenden Schritte umfasst:
a) Bereitstellen eines flach hergestellten textilen Flächengebildes (1), das gebildet ist aus Längsgarnen (2) und diese kreuzenden Quergarnen (3) sowie die Längs- und die Quergarne an den Kreuzungsstellen miteinander verbindenden Nähgarnen (4), wobei das textile Flächengebilde (1) länger ist als die Länge der Trägerstruktur (11),
b) Ablegen des textilen Flächengebildes (1) auf sich selbst, durch Aufeinanderlegen von Abschnitten des textilen Flächengebildes (1) derart, dass die Trägerstruktur (11) durch mehrere sich jeweils auf der gesamten Länge der Trägerstruktur (11) erstreckende Lagen (28, 29) des textilen Flächengebildes (1) gebildet wird, wobei durch das Aufeinanderablegen der Abschnitte des textilen Flächengebildes (1) Umschlagkanten (6, 7) gebildet werden, die sich quer zur Längsrichtung der Trägerstruktur (11) erstrecken und die ein eines und ein anderes querseitiges Ende der Trägerstruktur (11) festlegen, wodurch die im Bereich der Umschlagkanten (6, 7) gekrümmt verlaufenden Längsgarne (2) an den beiden querseitigen Enden der Trägerstruktur (11) jeweils Nahtschlaufen (8, 9) ausbilden und wobei die Quergarne (3) zueinander beabstandet sind und der Abstand zwischen benachbarten Quergarnen (3) zumindest dem Durchmesser der Quergarne (3) entspricht und die Lagen (28, 29) des textilen Flächengebildes (1) so aufeinander abgelegt sind, dass Quergarne (3) der einen Lage (28, 29) zwischen benachbarten Quergarnen (3) der anderen Lage (29, 28) angeordnet sind und umgekehrt,
c) Endlosmachen des auf sich selbst abgelegten, die Trägerstruktur (11) bildenden Flächengebildes (1) durch Zusammenführen der Nahtschlaufen (8, 9) des einen querseitigen Endes und der Nahtschlaufen (9, 8) des anderen querseitigen Endes unter Ausbildung eines Verbindungskanals (17) und Durchführen eines Steckdrahts (10) durch den Verbindungskanal (17).

## Claims

1. Press felt (12) for a machine for producing and/or treating a fibrous web, in particular a paper, board or tissue web, having a base structure (11) which substantially influences the dimensional stability of the felt and which comprises a flat manufactured two-dimensional textile structure (1), which is formed from longitudinal yarns (2) and transverse yarns (3) crossing the former and seam yarns (4) joining the longitudinal and transverse yarns to one another at the crossing points, the two-dimensional textile structure (1) being longer than the length of the base structure (11) and, in some sections, being laid on itself in such a way that the base structure (11) is formed by a plurality of layers (28, 29) of the two-dimensional textile structure (1) in each case extending over the entire length of the base structure (11), and the layers (28, 29) being joined to one another, at least in some sections, the action of laying the sections of the two-dimensional textile structure (1) on one another forming turned-over edges (6, 7) which extend transversely with respect to the longitudinal direction of the base structure (11) and which define one and another transverse end of the base structure (11), the longitudinal yarns (2) running in a curve in the region of the turned-over edges (6, 7) in order to form seam loops (8, 9) in each case at the two transverse ends of the base structure (11), it being possible for the base structure (11) to be seamed in a machine, by the two transverse ends of the base structure (11) being led to one another in order to make the base structure (11) endless and the seam loops (8, 9) being brought into engagement, forming a joining channel (17) extending in the transverse direction of the base structure (11), and a seam wire (10) being led through the joining channel (17) in order to make the base structure (11) endless, the transverse yarns (3) being spaced apart from one another and the distance between adjacent transverse yarns (3) corresponding at least to the diameter of the transverse yarns (3), and the layers (28, 29) of the two-dimensional textile structure (1) being laid on one another in such a way that transverse yarns (3) of the one layer (28, 29) are arranged between adjacent transverse yarns (3) of the other layer (29, 28) and vice versa.

2. Press felt according to Claim 1 or 2,
**characterized in that**
in the region of the turned-over edges (8, 9), in each case one or a plurality of the transverse yarns (3) is or are removed from the two-dimensional textile structure (1).

3. Press felt according to one of the preceding claims,
**characterized in that**
the two-dimensional textile structure (1) is a warp-knitted structure or a leno fabric.

4. Press felt according to one of the preceding claims,
**characterized in that**
the longitudinal yarns (2) in the base structure (11) extend in a straight line as far as the region of the seam loops (8, 9).

5. Press felt according to one of the preceding claims,
**characterized in that**
the transverse yarns (3) in the base structure (11) extend in a straight line.

6. Press felt according to one of Claims 3 to 5,
**characterized in that**
the base structure (11) is formed only by the one knitted warp structure or the one leno fabric.

7. Press felt according to one of the preceding claims,
**characterized in that**
the transverse yarns (3) are multifilament yarns and/or staple fibre yarns.

8. Press felt according to Claim 7,
**characterized in that**
the multifilament yarns are twisted.

9. Press felt according to one of the preceding claims,
**characterized in that**
the longitudinal yarns (2) are monofilament yarns.

10. Press felt according to one of the preceding claims,
**characterized in that**
the longitudinal yarns (2) are spaced apart from one another and the distance between adjacent longitudinal yarns (2) corresponds at least to the diameter of the longitudinal yarns (2).

11. Press felt according to Claim 10,
**characterized in that**
the layers (28, 29) of the two-dimensional textile structure (1) are laid on one another in such a way that longitudinal yarns (2) of the one layer (28, 29) are arranged between adjacent longitudinal yarns (2) of the other layer (29, 28) and vice versa.

12. Press felt according to one of the preceding claims,
**characterized in that**
the diameter of the transverse yarns (3) corresponds substantially to the diameter of the seam wire (10).

13. Press felt according to one of the preceding claims,
**characterized in that**
the longitudinal yarns (2) extend in the envisaged machine direction and the transverse yarns (3) extend in the envisaged cross-machine direction.

14. Method for producing a press felt (12) which can be seamed in a machine for producing and/or treating a fibrous web and has a base structure (11), the production of the base structure (11) comprising the following steps:
a) providing a flat manufactured two-dimensional textile structure (1) which is formed from longitudinal yarns (2) and transverse yarns (3) crossing the latter and seam yarns (4) joining the longitudinal and transverse yarns to one another at the crossing points, the two-dimensional textile structure (1) being longer than the length of the base structure (11),
b) laying the two-dimensional textile structure (1) on itself by laying sections of the two-dimensional textile structure (1) on one another in such a way that the base structure (11) is formed by a plurality of layers (28, 29) of the two-dimensional textile structure (1) in each case extending over the entire length of the base structure (11), the action of laying the sections of the two-dimensional textile structure (1) on one another forming turned-over edges (6, 7), which extend transversely with respect to the longitudinal direction of the base structure (11) and which define one and another transverse end of the base structure (11), by which means the longitudinal yarns (2) running in a curve in the region of the turned-over edges (6, 7) in each case form seam loops (8, 9) at the two transverse ends of the base structure (11), and the transverse yarns (3) being spaced apart from one another and the distance between adjacent transverse yarns (3) corresponding at least to the diameter of the transverse yarns (3), and the layers (28, 29) of the two-dimensional textile structure (1) being laid on one another in such a way that transverse yarns (3) of the one layer (28, 29) are arranged between adjacent transverse yarns (3) of the other layer (29, 28) and vice versa,
c) making the two-dimensional structure (1) laid on itself and forming the base structure (11) endless by leading the seam loops (8, 9) of the one transverse end and the seam loops (9, 8) of the other transverse end together, forming a joining channel (17), and leading a seam wire (10) through the joining channel (17).

## Revendications

1. Feutre de presse (12) pour une machine de fabrication et/ou de traitement d'une nappe fibreuse, en particulier une nappe de papier, carton ou papier-tissu, comprenant une structure porteuse (11) influençant sensiblement la stabilité dimensionnelle du feutre, qui comprend une structure plane textile (1) réalisée à plat, qui est formée de fils longitudinaux (2) et de fils transversaux (3) les croisant, ainsi que de fils de couture (4) reliant ensemble les fils longitudinaux et les fils transversaux au niveau des points d'intersection, la structure plane textile (1) étant plus longue que la longueur de la structure porteuse (11) et dans certaines portions étant déposée sur elle-même de telle sorte que la structure porteuse (11) soit formée par plusieurs couches (28, 29) de la structure plane textile (1) s'étendant à chaque fois sur la longueur totale de la structure porteuse (11) et les couches (28, 29) étant connectées les unes aux autres au moins par portions, des bords de retournement (6, 7) étant formés par la superposition des portions de la structure plane textile (1), lesquels s'étendant transversalement à la direction longitudinale de la structure porteuse (11) et définissent l'une et l'autre extrémité latérale de la structure porteuse (11), les fils longitudinaux (2) s'étendant sous forme courbe dans la région des bords de retournement (6, 7), afin de constituer à chaque fois des boucles de couture (8, 9) au niveau des deux extrémités latérales de la structure porteuse (11), la structure porteuse (11) pouvant être cousue dans une machine en guidant l'une vers l'autre les deux extrémités latérales de la structure porteuse (11) pour rendre la structure porteuse (11) sans fin et en amenant en contact l'une avec l'autre les boucles de couture (8, 9) en formant un canal de liaison (17) s'étendant dans la direction transversale de la structure porteuse (11) et en guidant un fil de jonction (10) à travers le canal de liaison (17) pour rendre sans fin la structure porteuse (11), les fils transversaux (3) étant espacés les uns des autres et la distance entre des fils transversaux adjacents (3) correspondant au moins au diamètre des fils transversaux (3) et les couches (28, 29) de la structure plane textile (1) étant déposées l'une au-dessus de l'autre de telle sorte que les fils transversaux (3) d'une couche (28, 29) soient disposés entre des fils transversaux adjacents (3) de l'autre couche (29, 28) et inversement.

2. Feutre de presse selon la revendication 1 ou 2, **caractérisé en ce que** dans la région des bords de retournement (8, 9) est ou sont enlevés à chaque fois un ou plusieurs des fils transversaux (3) hors de la structure plane textile (1).

3. Feutre de presse selon l'une quelconque des revendications précédentes, **caractérisé en ce que** la structure plane textile (1) est une structure à tricoter chaîne ou une gaze.

4. Feutre de presse selon l'une quelconque des revendications précédentes, **caractérisé en ce que** les fils longitudinaux (2) s'étendent en ligne droite dans la structure porteuse (11) jusqu'à la région des boucles de couture (8, 9).

5. Feutre de presse selon l'une quelconque des revendications précédentes, **caractérisé en ce que** les fils transversaux (3) s'étendent en ligne droite dans la structure porteuse (11).

6. Feutre de presse selon l'une quelconque des revendications 3 à 5, **caractérisé en ce que** la structure porteuse (11) n'est formée que par ladite structure à tricoter chaîne ou ladite gaze.

7. Feutre de presse selon l'une quelconque des revendications précédentes, **caractérisé en ce que** les fils transversaux (3) sont des fils multifilaments et/ou des fils à fibres discontinues.

8. Feutre de presse selon la revendication 7, **caractérisé en ce que** les fils multifilaments sont retors.

9. Feutre de presse selon l'une quelconque des revendications précédentes, **caractérisé en ce que** les fils longitudinaux (2) sont des fils monofilaments.

10. Feutre de presse selon l'une quelconque des revendications précédentes, **caractérisé en ce que** les fils longitudinaux (2) sont espacés les uns des autres et la distance entre des fils longitudinaux adjacents (2) correspond au moins au diamètre des fils longitudinaux (2).

11. Feutre de presse selon la revendication 10, **caractérisé en ce que** les couches (28, 29) de la structure plane textile (1) sont déposées les unes sur les autres de telle sorte que des fils longitudinaux (2) d'une couche (28, 29) soient disposés entre des fils longitudinaux adjacents (2) des autres couches (29, 28) et inversement.

12. Feutre de presse selon l'une quelconque des revendications précédentes, **caractérisé en ce que** le diamètre des fils transversaux (3) correspond essentiellement au diamètre du fil de jonction (10).

13. Feutre de presse selon l'une quelconque des revendications précédentes, **caractérisé en ce que** les fils longitudinaux (2) s'étendent dans le sens machine prévu et les fils transversaux (3) s'étendent dans le sens travers de la machine.

14. Procédé de fabrication d'un feutre de presse (12), qui peut être cousu dans une machine de fabrication et/ou de traitement d'une nappe fibreuse, et qui présente une structure porteuse (11), la fabrication de la structure porteuse (11) comprenant les étapes suivantes :
a) fournir une structure plane textile (1) réalisée à plat, qui est formée de fils longitudinaux (2) et de fils transversaux (3) les croisant, ainsi que de fils de couture (4) reliant ensemble les fils longitudinaux et les fils transversaux au niveau des points d'intersection, la structure plane textile (1) étant plus longue que la longueur de la structure porteuse (11),
b) déposer la structure plane textile (1) sur elle-même, par superposition de portions de la structure plane textile (1) de telle sorte que la structure porteuse (11) soit formée par plusieurs couches (28, 29) de la structure plane textile (1) s'étendant à chaque fois sur la longueur totale de la structure porteuse (11), des bords de retournement (6, 7) étant formés par la superposition des portions de la structure plane textile (1), lesquels s'étendant transversalement à la direction longitudinale de la structure porteuse (11) et définissent l'une et l'autre extrémité latérale de la structure porteuse (11), de sorte que les fils longitudinaux (2) s'étendant sous forme courbe dans la région des bords de retournement (6, 7) constituent, aux deux extrémités latérales de la structure porteuse (11) à chaque fois des boucles de couture (8, 9) et les fils transversaux (3) étant espacés les uns des autres et la distance entre des fils transversaux adjacents (3) correspondant au moins au diamètre des fils transversaux (3) et les couches (28, 29) de la structure plane textile (1) étant déposées l'une sur l'autre de telle sorte que des fils transversaux (3) d'une couche (28, 29) soient disposés entre des fils transversaux adjacents (3) de l'autre couche (29, 28) et inversement,
c) rendre sans fin la structure plane (1) déposée sur elle-même et formant la structure porteuse (11) par assemblage de la boucle de couture (8, 9) d'une extrémité latérale et la boucle de couture (9, 8) de l'autre extrémité latérale en formant un canal de liaison (17) et en faisant passer un fil de jonction (10) à travers le canal de liaison (17).
